# EUROPÄISCHE PATENTSCHRIFT

(11) **EP 0 827 456 B1**
(45) Veröffentlichungstag und Bekanntmachung des Hinweises auf die Patenterteilung: **04.08.1999**
(21) Anmeldenummer: 96914074.8
(22) Anmeldetag: 13.05.1996
(51) Int. Cl.: B42B 4/02, B41F 13/66

(54) **HEFTVORRICHTUNG**
STITCHING DEVICE
DISPOSITIF DE BROCHAGE

(30) Priorität: 20.05.1995 DE 19518653
(43) Veröffentlichungstag der Anmeldung: 11.03.1998
(73) Patentinhaber: Koenig & Bauer Aktiengesellschaft, 97080 Würzburg (DE)
(72) Erfinder: HILLEBRAND, Bernd, Anton, D-97493 Bergrheinfeld (DE)
(86) Internationale Anmeldenummer: DE9600829
(87) Internationale Veröffentlichungsnummer: WO9636492

(56) Entgegenhaltungen:
- EP-A- 0 476 718
- EP-A- 0 520 967
- EP-A- 0 606 555
- FR-A- 2 411 072
- US-A- 2 717 383

## Beschreibung

Die Erfindung betrifft eine Heftvorrichtung zum Querheften von Produktteilen insbesondere in einem einer Rototionsdruckmaschine nachgeordneten Falzapparat gemäß dem Oberbegriff des Anspruches 1.

Die DE 29 32 757 C2 beschreibt eine Heftvorrichtung in einem Falzapparat einer Rotationsdruckmaschine. Hierbei ist ein kombinierter Schneid- und Heftzylinder mit Heftklammern formenden Matrizen und Patrizen versehen. Die Patrize wird über ein Viergelenk bewegt.

Nachteilig an dieser Heftvorrichtung ist, daß die Heftklammer während des Heftvorganges eine Relativbewegung in Umfangsrichtung bezüglich Sammelzylinder und Produktteilen ausführt. Dies kann Beschädigungen der Produkte und ausgerissene Heftungen zur Folge haben.

Die EP 06 06 555 A1 beschreibt einen Rotationsheftapparat mit sternförmig angeordneten Heftköpfen.

Diese Heftköpfe sind schwenkbar und arbeiten mit zylinderfesten Auflagen einer Sammeltrommel zusammen.

Aus der US-A-27 17 383 ist eine Heftvorrichtung bekannt, bei der ein hin- und herschwenkbarer Heftkopf mit einem zylinderfesten Gegenlager zusammenwirkt.

Die EP 05 20 967 A1 offenbart eine Heftvorrichtung bei der sowohl Heftköpfe als auch Gegenlager auf jeweils einem eigenen Zylinder rotierend angeordnet sind.

Der Erfindung liegt die Aufgabe zugrunde, eine Heftvorrichtung zum Querheften von Produktteilen zu schaffen, bei der eine Heftklammer keine Relativbewegung in Umfangsrichtung bezogen auf die zu heftenden Produktteile bzw. auf einen Gegenzylinder während eines Heftvorganges ausführt.

Diese Aufgabe wird erfindungsgemäß durch die Merkmale des kennzeichnenden Teiles des Anspruches 1 gelöst.

Die mit der Erfindung erzielbaren Vorteile bestehen insbesondere darin, daß Relativbewegungen der Klammern bezüglich der Produktteile bzw. der Schließgegenlager senkrecht zur Heftbewegung weitgehend vermieden werden. Dadurch werden auf Klammern und Schließgegenlager wirkende Biegespannungen vermindert. Diese Heftbewegung erzeugt eine hohe Heftqualität, da ein Ausreißen der Klammer aus den Produktteilen vermieden wird. Durch die optimierte Heftbewegung ist es möglich im Vergleich zum Stand der Technik dickere Produktteile bzw. mehr Lagen von Produktteilen zu heften sowie höhere Produktionsgeschwindigkeiten zu erreichen. Außerdem wird die auf die Heftvorrichtung durch Schwingungen wirkende Belastung verkleinert.

Die erfindungsgemäße Heftvorrichtung ist in der Zeichnung dargestellt und wird im folgenden näher beschrieben.

Es zeigen
- Fig. 1: eine schematische Seitenansicht einer erfindungsgemäßen Heftvorrichtung;
- Fig. 2: einen schematischen Schnitt der erfindungsgemäßen Heftvorrichtung;
- Fig. 3: einen vergrößerten Ausschnitt in schematischer Darstellung eines Bewegungsablaufes während eines Heftvorganges entsprechend Fig. 1.

In Seitengestellen 1,2 beispielsweise eines Falzapparates einer Rotationsdruckmaschine sind ein Schneid- und Heftzylinderträger 3 und ein als Gegenzylinder 4 wirkender Sammelzylinder 4 um ihre parallel zueinander verlaufenden Drehachsen 6, 7 gleichläufig drehbar gelagert. Im vorliegenden Ausführungsbeispiel (Fig. 1 - 3) ist der Schneid- und Heftzylinderträger 3 sowohl mit zwei drehbaren Schneidzylinder 8, 9 als auch mit zwei drehbaren Heftzylinder 11, 12 versehen, deren Drehachsen 13, 14, 16, 17 paarweise um 180° versetzt, konzentrisch in einem Radius r3, z. B. r3 = 300 mm, zur Drehachse 6 des Schneid- und Heftzylinderträgers 3 angeordnet sind. Hierbei sind Schneid- und Heftzylinder 8, 9, 11, 12 zueinander um 90° versetzt. Die Schneid- und Heftzylinder 8, 9, 11, 12 drehen während eines Schneid- bzw. Heftvorganges gegenläufig zum Sammelzylinder 4. In jedem der Schneidzylinder 8, 9 sind drei parallel zu deren Drehachsen 13, 14 verlaufende Schneidmesser 18 befestigt, die zueinander um 120° versetzt und deren Messerschneiden 19 in einem Radius r19, z. B. r19 = 150 mm, konzentrisch zur Drehachse 13, 14 des jeweiligen Schneidzylinders 8, 9 angeordnet sind. Die Heftzylinder 11, 12 sind gleich aufgebaut, weswegen sich die folgende Beschreibung auf einen Heftzylinder 11 beschränkt. An dem Heftzylinder 11 sind drei um jeweils 120° versetzte, sich parallel zu dessen Drehachsen 16 erstreckende Klammerebenen 21 vorgesehen, in denen jeweils mehrere, im vorliegenden Beispiel zwei, Heftköpfe 22 in axialer Richtung befestigt sind.

Jeder Heftkopf 22 besteht im wesentlichen aus einem bezüglich des Heftzylinders 11, 12 feststehenden Stempel 23 und einem gefederten, radial bewegbaren Heftkolben 24. Die Heftkolben 24 sind an ihrem nach außen weisenden Ende mit zwei Schneid- und Führungselementen 26 versehen. An einem nach innen weisenden Ende des Heftkolbens 24 greift eine Nockenwelle 27 an. Diese Nockenwelle 27 ist im Zentrum des Heftzylinders 11 gelagert und rotiert mit einer Drehzahl n27, die genau der Drehzahl n3 oder einem ganzzahligen Vielfachen der Drehzahl n3 des Schneid- und Heftzylinderträgers 3 entspricht. Die Nockenwelle 27 ist so ausgebildet, daß der Heftkolben 24 während der Heftdrahtübernahme ausgefahren ist und nach vollendeter Heftung d. h. in einer Zentralen 28 von Schneid- und Heftzylinderträger 3 und Sammelzylinder 4 völlig eingezogen ist. Um die Heftzylinder 11, 12 ist im Inneren des Schneid- und Heftzylinderträgers 3 im Bereich der Heftköpfe 22 jeweils ein beispielsweise exzentrisches Biegehorn 29 angeordnet. Ein Abstand der sich parallel zur Drehachse 16 des Heftzylinders 11 erstreckenden Innenfläche 31 des Biegehorns 29 zur Drehachse 16 des Heftzylinders 11 verringert sich in Drehrichtung des Heftzylinders 11, z. B. durch exzentrische Anordnung des hohlzyinderförmigen, kreissegmentförmigen Biegehornes 29 oder eine spiralförmig ausgebildete Innenfläche 31 des Biegehornes 29. Das Biegehorn 29 setzt sich außerhalb der Mantelfläche des Schneid- und Heftzylinderträgers 3 an jedem Ende in zwei Federbleche 32, 33 fort. Diese beiden Federbleche 32, 33 bilden an ihren sich Zugewandten Enden nur einen schmalen Spalt.

Der Sammelzylinder 4 dient als Gegenzylinder für die Schneid- und Heftzylinder 8, 9, 11, 12 und ist deshalb mit zylinderfesten Schneidleisten 34 und zylinderfesten Schließgegenlager 36 versehen. Jeweils drei um 120° versetzte Schneidleisten 34 und Schließgegenlager 36 sind deckungsgleich mit einer Mantelfläche 37 des Sammelzylinders 4 mit einem Radius r4, z. B. r4 = 300 mm, konzentrisch zur Drehachse 7 des Sammelzylinders 4 eingebracht, wobei Schneidleisten 34 und Schließgegenlager 36 zueinander um 60° versetzt sind.
Der Antrieb der Schneidzylinder 8, 9 und Heftzylinder 11, 12 erfolgt mittels eines Planetenzahnradgetriebes von einem Hauptantriebzahnradzug ausgehend. Hierzu weist der Sammelzylinder 4 ein Zahnrad 38 mit einer Zähnezahl z38, z. B. z38 = 132, auf, das von einem nichtdargestellten Antrieb angetrieben wird. In dieses Zahnrad 38 des Sammelzylinders 4 greift ein im Seitengestell 1 gelagertes Zwischenzahnrad 39 mit der Zähnezahl z39, z. B. z39 = 64, zum Antrieb des Schneid- und Heftzylinderträgers 3 ein, das wiederum mittels eines Zwischenzahnrades 40 mit einem zweiten, im Seitengestell 1 gelagerten Zwischenzahnrad 41 mit einer Zähnezahl z41, z. B. z41 = 64, zusammenwirkt. Dieses Zwischenzahnrad 41 wälzt mit einem Zahnrad 42 mit einer Zähnezahl z42, z. B. z42 = 88, des Schneid- und Heftzylinderträgers 3 ab, wodurch der Schneid- und Heftzylinderträger 3 mit der Drehzahl n3 rotiert. Mit dem Zwischenzahnrad 41 ist ein Zahnrad 43 mit einer Zähnezahl z43, z. B. z43 = 39, verbunden, das in ein konzentrisch zur Drehachse 6 des Schneid- und Heftzylinderträgers 3, frei drehbar gelagertes Zahnrad 44 mit einer Zähnezahl z44, z. B. z44 = 33, eingreift. Mit diesem Zahnrad 44 sind zwei außenverzahnte Sonnenzahnräder 46, 47 mit einer Zähnezahl z46, z. B. z46 = 72, bzw. z47, z. B. z47 = 96, verbunden. In dem ersten Sonnenzahnrad 46 kämmt ein Planetenzahnrad 48 mit einer Zähnezahl z48, z. B. z48 =60, der Nockenwelle 27 des jeweiligen Heftzylinders 11, 12, in dem zweiten Sonnenzahnrad 47 ein Planetenzahnrad 49 mit einer Zähnezahl z49, z. B. z49 = 36, des jeweiligen Schneidzylinders 8, 9.
An der gegenüberliegenden Seite der Schneidzylinder 8, 9 ist an dem Schneidzylinder 8 ein zweites, schrägverzahntes Planetenzahnrad 51 mit einer Zähnezahl z51, z. B. z51 = 52, befestigt, das in ein auf einem konzentrisch zur Drehachse 6 des Schneid- und Heftzylinderträgers 3 gelagerten, frei drehbaren, ebenfalls schrägverzahnten Sonnenzahnrad 52 mit einer Zähnezahl z52, z. B. z52 = 78, eingreift. Dieses Sonnenzahnrad 52 ist mit einem zweiten, schrägverzahnten Sonnenzahnrad 53 mit einer Zähnezahl z53, z53 = 78, fest verbunden und beide Sonnenzahnräder 52, 53 sind gemeinsam mittels eines Stellantriebes 54 axial verschiebbar. Das zweite Sonnenzahnrad 53 wälzt mit einem Planetenzahnrad 56 mit einer Zähnezahl z56, z. B. z56 = 52, des jeweiligen Heftzylinders 11, 12 ab, wodurch der Heftzylinder 11, 12 mit einer Drehzahl n11 rotiert. Die Schrägungen der Verzahnungen von Sonnen- bzw. Planetenzahnrad 52, 51 der Schneidzylinder 8, 9 sind ungleich der Schrägung der Verzahnung von Sonnen- bzw. Planetenzahnrad 53, 56 der Heftzylinder 11, 12, wodurch eine Phasenverschiebung zwischen Schneidzylinder 8, 9 und Heftzylinder 11, 12 durchgeführt werden kann. Hiermit kann die Heftung einem Unter- bzw. Oberfalz angepaßt werden.

Die Schneidleisten 34 bzw. die Schließgegenlager 36 des Sammelzylinders 4 wirken mit den Schneidmessern 18 der beiden Schneidzylinder 8, 9 bzw. den Heftköpfen 22 der beiden Heftzylinder 11, 12 zusammen. Deshalb muß eine Drehzahl n3 des Schneid- und Heftzylinderträgers 3 das 1,5-fache einer Drehzahl n4 des Sammelzylinders 4, d. h. $\text{n3 = 1,5 x n4}$, betragen. Um eine annähernd radiale Ausrichtung der Schneidmesser 18 bzw. der Heftköpfe 22 bezüglich des Sammelzylinders 4 während des Schneidens bzw. des Heftens zu erhalten, beträgt eine Drehzahl n8 der Schneidzylinder 8, 9 bzw. eine Drehzahl n11 der Heftzylinder 11, 12 eine Summe aus einem Betrag der Drehzahl n3 des Schneid- und Heftzylinderträgers 3 und aus einem Betrag der Drehzahl n4 des Sammelzylinders 4, d. h. $\text{n8 = |n3| + |n4|}$ bzw. $\text{n11 = |n3| + |n4|}$. Mit den ausgeführten Radien r3, r4 und r19 ergibt sich eine annähernd gleiche Umfangsgeschwindigkeit von Schneidmesser 18 bzw. Heftköpfen 22 und Schneidleiste 34 bzw. Schließgegenlager 36 während des Schneidens.

Eine nicht näher dargestellte Klammerdrahtzuführvorrichtung 58 ist in Drehrichtung des Schneid- und Heftzylinderträgers 3 um 144° versetzt zur Zentralen 28 von Schneid- und Heftzylinderträger 3 und Sammelzylinder 4 an der Peripherie des Schneid- und Heftzylinderträgers 3 angeordnet. An dieser Stelle hat der die nächste Heftung ausführende Heftkopf 22 den größten Abstand zur Drehachse 6 des Schneid- und Heftzylinderträgers 3, d. h. Heftkopf 22, Drehachse 16, 17 des Heftzylinders 11, 12 und Drehachse 6 des Schneid- und Heftzylinderträgers 3 befinden sich auf einer gemeinsamen Geraden. Ein hoher Bereich der Nockenwelle 27 drückt die Schneid- und Führungselemente 26 gegen eine Federkraft soweit nach außen, daß der entsprechende maximal auftretende Radius der Schneidmesser 18 überschritten wird. Mit dem feststehenden Stempel 23 und den ausgefahrenen Schneid- und Führungselementen 26 wird so eine U-förmige Matrize zur Klammerbiegung gebildet. Ein Heftdraht wird den Schneid- und Führungselementen 26 des Heftkopfes 22 zugeführt, und anschließend durch die fortschreitende Drehbewegung des Schneid- und Heftzylinderträgers 3 abgeschnitten. Direkt nach erfolgtem Schnitt wird durch die fortschreitende Drehbewegung des Heftzylinders 11, 12 der abgeschnittene Heftdraht unter das - in Drehrichtung gesehen - erste Federblech 32 gebracht. Somit wird der Heftdraht in den Schneid- und Führungselementen 26 fixiert. Durch die weitere Drehbewegung des Heftzylinders 11, 12 mit den Heftköpfen 22 wird der Heftdraht in den Bereich des Biegehornes 29 geführt. Durch den sich verringerten Abstand der Innenfläche 31 des Biegehornes 29 zur Drehachse 16 des Heftzylinders 11 wird der Heftdraht in die von Stempel 23 und Schneid- und Führungselementen 26 gebildete U-förmige Matrize gedrückt und somit während der Drehbewegung des Heftzylinders 11 zu einer Klammer geformt. Die Formgebung der Klammer ist spätestens vor Austritt aus dem Biegehorn 29 abgeschlossen, im vorliegenden Beispiel nach ca. 180° Drehbewegung des Heftkopfes 22 im Biegehorn 29. Zumindest bis zu diesem Zeitpunkt drückt der hohe Bereich der Nockenwelle 27 den Heftkolben 24 mit den Schneid- und Führungselementen 26 nach außen. Anschließend wird die geformte Klammer von dem zweiten, das Biegehorn 29 in Drehrichtung fortsetzende Federblech 33 gehalten. Die Nockenwelle 27 dreht bezüglich des Heftkolbens 24 von ihren hohen Bereich in ihren niedrigen Bereich. Dabei bewegt sich der Heftkolben 24 mit den Schneid- und Führungselementen 26 radial nach innen und gibt Klammerschenkel der Klammer teilweise frei. Spätestens kurz vor Auftreffen der Klammerschenkel auf die Produktteile 57 stehen die entsprechenden Heftköpfe 22 - und damit auch die Klammern - radial auf die Drehachse 7 des Sammelzylinders 4. Die gesamte Heftbewegung wird durch die überlagerten Drehbewegungen von Heftzylinder 11, 12 und Schneid- und Heftzylinderträger 3 radial bezüglich der Drehachse 7 des Sammelzylinders 4 ausgeführt. Die Klammer wird durch die Drehbewegung des Schneid- und Heftzylinderträgers 3 von den feststehenden, auf den Klammerrücken wirkenden Stempeln 23 in die Produktteile 57 eingedrückt. Sobald die Klammer von den Produktteilen 57 geführt wird, werden die Schneid- und Führungselemente 26 vollständig zurückgezogen und die Klammer verläßt das zweite Federblech 33. Die Klammer durchdringt die Produktteile 57 und wird von den mit z. B. haferkornförmigen Vertiefungen versehenen Schließgegenlagern 36 geschlossen.

Zur Ausführung des beschriebenen Heftvorganges drehen die Heftzylinder 11, 12 und damit die Heftköpfe 22 um ihre jeweilige Drehachse 16, 17. Diese Drehbewegung wird mittels des beschriebenen Antriebes derart ausgeführt, daß der jeweilige am aktuellen Heftvorgang beteiligte Heftkopf 22 zumindest von Beginn bis Ende des Heftvorganges, d. h. von Auftreffen auf die Produktteile 57 bis Abheben von den Produktteilen 57, eine annähernd radiale auf die Drehachse 7 des Sammelzylinders 4 ausgerichtete Bewegung ausführt. Dabei bewegen sich sowohl die betreffenden Heftköpfe 22 als auch die entsprechenden Schließgegenlager 36 mit annähernd Bahngeschwindigkeit.

Zur Ausführung der Drehbewegung der Schneid- und Heftzylinder 8, 9, 11, 12 können anstelle des beschriebenen Planetengetriebes auch andere Antriebe verwendet werden. So ist es beispielsweise denkbar, die Schneid- und Heftzylinder 8, 9, 11, 12 mittels mit dem Schneid- und Heftzylinderträger 3 synchronisierter Elektro- oder Hydraulikmotore direkt zu drehen.

Der Heftzylinder 11 kann natürlich auch getrennt von den Schneidzylindern 8, 9 in einem eigenen, drehenden Heftzylinderträger gelagert sein.
Die erfindungsgemäße Vorrichtung ist nicht auf das dargestellte Ausführungsbeispiel mit dreiteiligen Sammelzylinder 4 beschränkt, sondern kann auch auf andere Schneid- und Heftvorrichtungen mit beispielsweise fünf- oder siebenteiligen Sammelzylinder angepaßt werden.

### Bezugszeichenliste

- 1: Seitengestell
- 2: Seitengestell
- 3: Schneid- und Heftzylinderträger
- 4: Sammelzylinder
- 5: -
- 6: Drehachse (3)
- 7: Drehachse (4)
- 8: Schneidzylinder
- 9: Schneidzylinder
- 10: -
- 11: Heftzylinder
- 12: Heftzylinder
- 13: Drehachse (8)
- 14: Drehachse (9)
- 15: -
- 16: Drehachse (11)
- 17: Drehachse (12)
- 18: Schneidmesser
- 19: Messerschneide
- 20: -
- 21: Klammerebene
- 22: Heftkopf
- 23: Stempel (22)
- 24: Heftkolben (22)
- 25: -
- 26: Schneid- und Führungselement (24)
- 27: Nockenwelle
- 28: (3; 4)
- 29: Biegehorn
- 30: -
- 31: Innenfläche (29)
- 32: Federblech
- 33: Federblech
- 34: Schneidleiste
- 35: -
- 36: Schließgegenlager
- 37: Mantelfläche
- 38: Zahnrad
- 39: Zwischenzahnrad
- 40: Zwischenzahnrad
- 41: Zwischenzahnrad
- 42: Zahnrad (3)
- 43: Zahnrad
- 44: Zahnrad
- 45: -
- 46: Sonnenzahnrad
- 47: Sonnenzahnrad
- 48: Planetenzahnrad
- 49: Planetenzahnrad
- 50: -
- 51: Planetenzahnrad
- 52: Sonnenzahnrad
- 53: Sonnenzahnrad
- 54: Stellantrieb
- 55: -
- 56: Planetenzahnrad
- 57: Produktteile
- 58: Klammerdrahtzuführvorrichtung
- n3: Drehzahl
- n4: Drehzahl
- n8: Drehzahl
- n11: Drehzahl
- n27: Drehzahl
- r3: Radius
- r4: Radius
- r19: Radius
- z38: Zähnezahl
- z39: Zähnezahl
- z41: Zähnezahl
- z42: Zähnezahl
- z43: Zähnezahl
- z44: Zähnezahl
- z46: Zähnezahl
- z47: Zähnezahl
- z48: Zähnezahl
- z49: Zähnezahl
- z51: Zähnezahl
- z52: Zähnezahl
- z53: Zähnezahl

## Patentansprüche

1. Heftvorrichtung zum Querheften von Produktteilen (57), insbesondere in einem einer Rotationsdruckmaschine nachgeordneten Falzapparat, mit einem mit Heftköpfen (22) versehenen Heftzylinder (11, 12), der mit einem mit zylinderfesten Schließgegenlager (36) versehenen Gegenzylinder, z. B. einem Sammelzylinder (4), zusammenwirkend angeordnet ist, wobei der an einem aktuellen Heftvorgang beteiligte Heftkopf (22) während des Heftvorganges in Richtung auf die Drehachse (7) des Gegenzylinders (4) weist und der Heftzylinder (11, 12) auf einem mit einer Drehzahl (n3) rotierenden Heftzylinderträger (3) angeordnet ist und wobei der Heftzylinder (11, 12) mit einer Drehzahl (n11) rotierend, ganze Drehungen ausführend angeordnet ist und die Drehzahl (n11) des Heftzylinders (11) annähernd einer Summe der Beträge der Drehzahlen (n3; n4) von Heftzylinderträger (3) und Gegenzylinder (4) entspricht, d. h. $\text{n11 = |n3| + |n4|}$.

2. Heftvorrichtung nach Anspruch 1, dadurch gekennzeichnet, daß ein Planetenzahnradgetriebe zum Antrieb des Heftzylinders (11) vorgesehen ist.

## Claims

1. Stitching apparatus for the side stitching of product parts (57), in particular in a folder arranged downstream of a rotary printing machine, having a stitching cylinder (11, 12), which is provided with stitching heads (22) and is arranged so as to interact with a counter-cylinder, e.g. a collecting cylinder (4), provided with closing abutments (36) fixed to the cylinder, the stitching head (22) participating in a current stitching operation pointing in the direction of the rotary axis (7) of the counter-cylinder (4) during the stitching operation, and the stitching cylinder (11, 12) being arranged on a stitching-cylinder carrier (3) rotating at a rotary speed (n3), and the stitching cylinder (11, 12), rotating at a rotary speed (n11), being arranged so as to perform complete rotations, and the rotary speed (n11) of the stitching cylinder (11) corresponding approximately to a sum of the rotary speeds (n3; n4) of stitching-cylinder carrier (3) and counter-cylinder (4), i.e. $\text{n11 = |n3| + |n4|}$.

2. Stitching apparatus according to Claim 1, characterized in that an epicyclic gear unit is provided for the drive of the stitching cylinder (11).

## Revendications

1. Dispositif de brochage, destiné à agrafer à plat des pièces de produit (57), notamment dans un appareil de pliage placé en aval d'une presse rotative à imprimer, comportant un cylindre de brochage (11, 12) pourvu de têtes de brochage (22) et disposé de manière à avoir une action combinée avec un contre-cylindre, par exemple un cylindre d'assemblage (4), pourvu de butées de fermeture (36) fixées au cylindre, la tête de brochage (22) participant à un processus de brochage en cours étant dirigée pendant le processus de brochage vers l'axe de rotation (7) du contre-cylindre (4) et le cylindre de brochage (11, 12) étant disposé sur un support de cylindres de brochage (3) tournant à une vitesse de rotation (n3), et, par ailleurs, le cylindre de brochage (11, 12) étant disposé de manière à tourner à une vitesse de rotation (n11) et de manière à effectuer des rotations complètes et la vitesse de rotation (n11) du cylindre de brochage (11) correspondant approximativement à la somme des valeurs des vitesses de rotation (n3 ; n4) du support de cylindres de brochage (3) et du contre-cylindre (4), c'est-à-dire $\text{n11 étant égal à |n3| + |n4|}$.

2. Dispositif de brochage selon la revendication 1, caractérisé en ce qu'il est prévu un engrenage à roues dentées planétaires pour entraîner le cylindre de brochage (11).
